# EUROPÄISCHE PATENTSCHRIFT

(11) **EP 0 965 712 B1**
(45) Veröffentlichungstag und Bekanntmachung des Hinweises auf die Patenterteilung: **03.11.2004**
(21) Anmeldenummer: 99109197.6
(22) Anmeldetag: 10.05.1999
(51) Int. Cl.: E05C 1/06, E05C 9/04, E05C 7/00

(54) **Kantriegelbeschlag**
Bolt device for mounting on the edge of doors
Verrou pour le chant d'un battant

(30) Priorität: 18.06.1998 DE 19826973; 13.10.1998 DE 19847043
(43) Veröffentlichungstag der Anmeldung: 22.12.1999
(62) Teilanmeldung aus: 03101344.4
(73) Patentinhaber: Karl Fliether GmbH & Co. KG, 42551 Velbert (DE)
(72) Erfinder: Rohwedder, Karl, D-42551 Velbert (DE); Klingsohr, Horst, D-94505 Bernried 1 (DE)
(74) Vertreter: Grundmann, Dirk, Dr.

(56) Entgegenhaltungen:
- EP-A- 0 571 839
- EP-A- 0 786 574
- EP-A- 0 823 522
- DE-A- 3 504 025
- DE-C- 867 813
- FR-A- 2 473 098
- FR-A- 2 644 831
- US-A- 4 861 183

## Beschreibung

Die Erfindung betrifft einen Kantriegelbeschlag gemäß Gattungsbegriff des Anspruchs 1.

Ein Kantriegelbeschlag der vorgenannten Art ist aus der DE 867813 vorbekannt. Ein Betätigungshebel ist dort in einem Langloch eines Gehäuses gelagert. Am Betätigungshebel greift ein Lenker an, der ebenfalls in einem Langloch des Gehäuses gelagert ist. An den Lagerstellen sind Betätigungshebel bzw. Lenker mit gegeneinander ein- bzw. ausfahrbaren Riegeln verbunden.

Ein Kantriegelbeschlag ist ferner aus der DE 19507192 bekannt, wobei der Anlenkpunkt beschlagseitig unverrückbar festgelegt ist. Beim Verlagern des Betätigungshebels wird demgemäß über den den Betätigungshebel mit der Treibstange kuppelnden Lenker der Riegel vor- oder zurückgeschlossen. Zur genügenden Festlegung eines Standflügels einer zweiflügeligen Tür ist es erforderlich, dem Standflügel im oberen als auch im unteren Bereich einen derartigen Kantriegelbeschlag zuzuordnen. Bei dieser Ausgestaltung verläuft die Bewegungsebene des Betätigungshebels senkrecht zur Standflügelebene, was ermöglicht, den Kantriegelbeschlag flach auszugestalten.

Ferner ist aus der EP 0786574 A1 ein Kantriegelbeschlag vorbekannt. Auch bei diesem Beschlag liegt der Betätigungshebel und der vom Betätigungshebel angetriebene Lenker offen der Falz des Standflügels. Letzteres gilt auch für den aus der DE 3504025 und den aus der EP 0823522 A2 vorbekannten Kantriegelbeschlag.

Ausgehend von dem eingangs genannten Stand der Technik liegt der Erfindung die Aufgabe zugrunde, einen gattungsgemäßen Kantriegelbeschlag gebrauchsvorteilhaft weiterzubilden.

Gelöst wird die Aufgabe durch die im Anspruch 1 angegebene Erfindung.

Zufolge derartiger Ausgestaltung ist ein Kantriegelbeschlag von einfachem Aufbau angegeben, der es ermöglicht, mittels eines einzigen Betätigungshebels in einer Nacheinanderfolge die Treibstangen und die daran sitzenden Riegel zu verlagern. Dennoch wird der Vorteil einer flachen Gestaltung des Kantriegelbeschlages nicht aufgegeben, da der Betätigungshebel senkrecht zur Türblattebene des Standflügels verschwenkbar ist. Es liegt kein fester definierter Anlenkpunkt für den Betätigungshebel vor. Vielmehr ist dieser an der zweiten, zur ersten gegenläufig betätigbaren Treibstange vorgesehen. Im Detail sieht dies so aus, daß beim Zurückschließen der Riegel zuerst die eine Treibstange und danach die andere Treibstange verlagert wird. Zuerst erfolgt die Verschiebung der einer geringeren Reibung unterliegenden Treibstange bis zu einem Bewegungsanschlag und danach die der anderen Treibstange bis zu ihrem Bewegungsanschlag. Beispielsweise kann bei einem Verschwenken des Betätigungshebels stets die obere Treibstange zuerst verlagert werden aufgrund einer geringeren Reibung. Erst wenn sie ihre jeweilige Endstellung erreicht hat, wird durch weiteres Umlegen des Betätigungshebels die untere Treibstange mit daran sitzendem Riegel verschoben. Selbst wenn sich innerhalb eines Betätigungsvorganges die Reibungsverhältnisse ändern sollten, was eine Umkehrung in der Betätigung der Treibstangen nach sich zieht, verlagern sich die Treibstangen in einer Nacheinanderfolge. Dieses Nacheinandverlagern der Riegel führt dazu, daß mit geringeren Betätigungskräften gearbeitet werden kann als bei solchen Kantflügelbeschlägen, bei welchen eine Synchronsteuerung der Riegel vorgenommen wird. Dies ergibt sich aus der Tatsache, daß der Lenker sowie der Betätigungshebel bewegungsunverbunden zur Schließleiste angeordnet sind. Die betreffenden Treibstangen sind dabei rückwärtig der Schließleiste geführt, welche eine Aussparung besitzt zur eingeschwenkten Lagerung des Betätigungshebels. Es liegt demnach in der eingeschwenkten Stellung des Betätigungshebels kein störender Überstand über die Schließleiste vor, was die raumsparende Zuordnung der Schließleiste am betreffenden Falz des Standflügels ermöglicht. In der eingeschwenkten Stellung des Betätigungshebels liegen dann die Treibstangen an zweiten Bewegungsanschlägen an. Das bedeutet, daß die einen Bewegungsanschläge beim Ausschwenken des Betätigungshebels unmittelbar ihre Funktion übernehmen. In herstellungstechnischer einfacher Weise sind die ersten und die zweiten Bewegungsanschläge von Langlöchern in den Treibstangen und davon aufgenommenen Zapfen gebildet. Letztere sind ihrerseits fest mit der Schließleiste verbunden. weiterhin ist vorgesehen, daß die Schließleiste ein U-Profil ausbildet. Damit das Zusammenwirken der Schließleiste mit den Schließgliedern der dem Drehflügel zugeordneten Schlösser nicht beeinträchtigt ist, sind die Treibstangen im Bereich der Schließgliedeintrittsöffnung querschnittsverringert ausgebildet und flankieren rückwärtig die Schließgliedeintrittsöffnungen. Toleranzen beim Einbau des Standflügels und des Drehflügels können dadurch kompensiert werden, daß mindestens eine Schließgliedeintrittsöffnung in einem quer zur Schließleistenerstreckung verstellbaren Rahmen angeordnet ist. Eine Möglichkeit hinsichtlich der Zuordnung des Rahmens zur Schließleiste besteht darin, daß der Rahmen an seinen die Schließleiste beidseitig der Riegeleintrittsöffnung untergreifenden Fortsätzen Querschlitze aufweist, die jeweils einen Zapfen der Schließleiste aufnehmen. Bezüglich der Zapfen kann es sich um Schraubzapfen handeln, so daß nach entsprechender Querverstellung des Rahmens relativ zur Längserstreckung der Schließleiste die Fesselung des Rahmens vornehmbar ist. Da der Rahmen sich auf Höhe einer querschnittsreduzierten Zone der Treibstange erstreckt, erfährt diese querschnittsreduzierte Zone eine seitliche Abstützung gegen Ausbiegen, falls an der Treibstange hohe Druckkräfte auftreten sollten. Eine andere Möglichkeit der Zuordnung des Rahmens zur Schließleiste ist darin zu sehen, daß der Rahmen an seinen die Schließleiste beidseitig der Riegeleintrittsöffnung untergreifenden Fortsätzen Zapfen trägt, die jeweils in einen Querschlitz der Schließleiste eingreifen. Auch hier erfährt die querschnittsreduzierte Zone der Treibstange eine entsprechende Abstützung gegen Ausbiegen. Eine Querverstellung kann dabei in einfacher Weise mittels Exzenter durchgeführt werden. Zwecks Zuordnung des Kantriegelbeschlages unterschiedlich hoher Standflügel ist erfindungsgemäß vorgesehen, daß die Treibstange zahnstangenprofilierte Zwischenabschnitte besitzt, welche abgelenkt formschlüssig mit den anschließenden Treibstangenabschnitten verstemmt oder eingelegt sind. Das Anpassen an unterschiedlich hohe Türen ist dadurch erleichtert, daß die Trennstelle aneinanderstoßender Schließleisten-Abschnitte einseitig eine Nase ausbildet, deren Dicke geringer ist als die Dicke des Schließleisten-Materiales und welche Nase in eine stirnrandseitig offene Nut eintaucht, deren Länge einem Mehrfachen der Nasenlänge entspricht. Nut und Nase führen dazu, daß die Schließleiste im Bereich der Trennstelle miteinander fluchtet.

Zwecks Anpassung der Schließleiste an unterschiedliche Längen wird der Schließleisten-Abschnitt verkürzt, welcher die offene Nut ausbildet. Ein vereinfachtes Ablängen ergibt sich dadurch, daß in der ausgeschlossenen Riegelstellung das Stirnende des verzahnten Treibstangenabschnittes mit der Trennstelle fluchtet. In der ausgeschlossenen Riegelstellung können daher Treibstange und Schließleiste zusammen in einem Arbeitsvorgang, beispielsweise durch Sägen abgelängt werden. Zu einer raumsparenden Ausbildung des Kantriegelbeschlages trägt ferner die Tatsache bei, daß der Betätigungshebel zwischen sich und der Schließleistenrückseite den Lenker aufnimmt und den dadurch entstandenen Abstandsraum mittels einer mit dem U-Schenkel fluchtenden Griffabwinklung überbrückt. Letztere gestattet ein bequemes Erfassen des Betätigungshebels und Verlagern desselben. Die fluchtende Ausbildung der Griffabwinklung mit dem U-Schenkel kommt sodann einem optisch günstigen Aussehen des Kantriegelbeschlages entgegen. Um auch in der Einschwenkstellung des Betätigungshebels diesen sicher erfassen zu können, ist ein im U-Steg belassener Eingriffsraum vorgesehen, welcher randseitig von der Griffabwinklung begrenzt ist. Für ein störungsfreies Einschwenken des Betätigungshebels besitzt der laschenartig ausgebildete Lenker einen etwa mit der Randkante des Eingriffsraumes fluchtenden Freischnitt. Günstige Hebelverhältnisse hinsichtlich des Lenkergetriebes ergeben sich dadurch, daß die Länge des Griffabschnittes des Betätigungshebels mehr als doppelt so groß ist wie die Länge des Anlenkabschnittes. Ferner ist die Länge des Lenkers größer als diejenige des Griffabschnittes. Ferner ist ein Vorteil zu sehen, daß der Riegel asymmetrisch zum Schließleisten-Querschnitt angeordnet ist und insbesondere einen frontseitigen Freiraum ausbildet. Das mit dem Riegel zusammenwirkende Schließblech, welches im Querschnitt winkelförmig gestaltet ist, erhält daher ein größeres Stegmaß. Dieses Stegmaß ist der Abstand von der Außenkante des vertikalen Winkelschenkels bis zur Riegeleintrittsöffnung. Das winkelförmige Schließblech ist so anzuschlagen, daß die Außenfläche des vertikalen Winkelschenkels mit der korrespondierenden Fläche der Schließleiste fluchtet. Schließlich ist noch hervorzuheben, eine Schließleisten-Befestigungsschraube vorzusehen, an welcher sich die verschmälerte Zone der Treibstange gleitend abstützt. Dies wirkt einem Ausbiegen der verschmälerten Zunge der Treibstange entgegen, falls größere Kräfte auf die Treibstange einwirken sollten.

Nachstehend wird ein Ausführungsbeispiel der Erfindung anhand der Zeichnungen erläutert. Es zeigt:
- Fig. 1: einen Querschnitt durch einen mit dem erfindungsgemäßen Kantriegelbeschlag versehenen Standflügel mit ihm zugeordneten Drehflügel in der Schließstellung,
- Fig. 2: eine Frontansicht des Kantriegelbeschlages,
- Fig. 3: eine Rückansicht des Kantriegelbeschlages,
- Fig. 4: eine Rückansicht des Kantriegelbeschlages im Bereich des Betätigungshebels entsprechend der eingeschwenkten Stellung des Betätigungshebels und dabei in Vortrittsstellung befindlichen Riegeln,
- Fig. 5: den Schnitt nach der Linie V-V in Fig. 4,
- Fig. 6: eine der Fig. 4 entsprechende Darstellung, jedoch bei teilweise ausgeschwenktem Lenker und dabei in Abwärtsrichtung verlagerter oberer Treibstange unter Zurückziehen des ihr zugeordneten oberen Riegels,
- Fig. 7: die Folgedarstellung der Fig. 6, wobei durch weiteres Umlegen des Betätigungshebels die untere Treibstange in Aufwärtsrichtung verlagert ist unter Zurückschließen des ihr zugeordneten unteren Riegels,
- Fig. 8: in Rückansicht den Kantriegelbeschlag im Bereich der Schließgliedeintrittsöffnungen für Falle und Riegel eines Hauptschlosses des Drehflügels,
- Fig. 9: den Schnitt nach der Linie IX-IX in Fig. 8,
- Fig. 10: eine Frontansicht des Kantriegelbeschlages im Bereich einer rahmengefaßten Schließgliedeintrittsöffnung, bei welchem der Rahmen mittels Exzenter querverstellbar ist,
- Fig. 11: die zugehörige Rückansicht der Fig. 10,
- Fig. 12: den Schnitt nach der Linie XII-XII in Fig. 11,
- Fig. 13: in vergrößerter Darstellung einen Ausschnitt nach XIII-XIII in Fig. 3 und
- Fig. 14: den Schnitt nach der Linie XIV-XIV in Fig. 13.

Bei einer in Fig. 1 im teilweisen Horizontalschnitt dargestellten zweiflügeligen Tür ist mit der Ziffer 1 ein Standflügel bezeichnet. Diesem ist ein Drehflügel 2 zugeordnet. Von dessen Falz gehen Schloßtaschen aus zur Aufnahme eines Hauptschlosses 3 sowie weiterer, nicht dargestellter Zusatzschlösser. Zum Festlegen des Standflügels 1 in seiner Schließstellung dient ein Kantriegelbeschlag 4.

Im einzelnen besitzt der Kantriegelbeschlag 4 eine sich über die vertikale Falzlänge des Standflügels 1 erstrekkende, im Querschnitt U-profilierte Schließleiste 5, welche sich aus einem U-Steg 6 und den beiden U-Schenkeln 7 und 8 zusammensetzt. Bezüglich der in Fig. 2 und 3 nebeneinander dargestellten Schließleistenbereiche handelt es sich bei dem linken um den oberen Bereich, an welchen sich der mittlere Bereich anschließt. Der rechte Bereich ist daher der untere Abschnitt des Kantriegelbeschlages.

Im Detail setzt sich die Schließleiste 5 aus zwei in einer Trennstelle T aneinanderstoßenden Schließleisten-Abschnitten 5', 5'' zusammen. Letzterer stellt nur eine Teillänge der Gesamtlänge der Schließleiste dar. Aus Fig. 2 und 3 ist ersichtlich, daß der Schließleisten-Abschnitt 5'' am unteren Ende der Schließleiste 6 vorgesehen ist, vgl. den rechten Bereich der Schließleiste in den Fig. 2 und 3.

Der eine erheblich größere Länge aufweisende Schließleisten-Abschnitt 5' wird im Bereich der Trennstelle T von einer Nase 56 überragt. Deren Dicke y ist geringer als die Dicke d des Schließleisten-Materiales. Die Frontfläche der Nase 56 ist schließt ab mit der Frontfläche der Schließleiste 5. Die Nase 56 greift dabei in eine stirnrandseitig offene Nut 57 des anstoßenden Schließleisten-Abschnittes 5'' ein. Die Tiefe der Nut 57 entspricht der Dicke y der Nase 56. Ferner ist die Breite der Nase 56 der Breite der Nut 57 angepaßt, vgl. insbesondere Fig. 2. Jedoch entspricht die Länge der Nut 57 einem Mehrfachen der Nasenlänge.

Die Schließleiste 5 ist mit vier übereinander angeordnetten Schließgliedeintrittsöffnungen 9, 10, 11 und 12 versehen. Diese wirken zusammen mit den Schließgliedern der dem Drehflügel 2 zugeordneten Schlösser. Die Schließgliedeintrittsöffnungen 9 und 12 sind identisch gestaltet und rahmengefaßt, während die Schließgliedeintrittsöffnung 10 zur Aufnahme einer Falle 13 im U-Steg 6 vorgesehen ist. Die unterhalb der Schießgliedeintrittsöffnung 10 vorgesehene Schließgliedeintrittsöffnung 11 ist ebenfalls rahmengefaßt. Ihr Rahmen 14 liegt rückwärtig des U-Steges 6 auf und ist in Querrichtung zur Längserstreckung der Schließleiste 5 verlagerbar. Hierzu dienen Querschlitze 15 an den beiderseits der Schließgliedeintrittsöffnung 11 befindlichen Fortsätzen des Rahmens 14, durch welche Querschlitze 15 als Zapfen 16 ausgebildet, die Schließleiste 5 durchgreifende Befestigungsschrauben hindurchtreten. Nach Einstellen der Querlage ist der Rahmen 14 durch den Befestigungsschrauben 16 zugeordnete Muttern 17 in bezug auf die Schließleiste 5 festlegbar. Für die eine stufenförmig ausgebildete Längsrandkante 14' ist der U-Schenkel 7 sowie der sich anschließende Bereich des U-Steges 6 mit einer Ausnehmung 18 versehen.

In dem U-Innenraum der Schließleiste 5 sind beidseitig eines Betätigungshebels 19 eine obere Treibstange 20 und eine untere Treibstange 21 geführt. Die obere Treibstange 20 setzt sich zusammen aus Treibstangenabschnitten 22, 23 und 24, welche durch zahnstangenprofilierte Zwischenabschnitte 25, 26 verbunden sind. Diese sind entsprechend abgelängt und greifen in querseitig offene Schlitze 27 der Treibstangenabschnitte 22, 23, 24 ein und sind dort verstemmt, also axial unverschieblich zugeordnet. Ebenfalls setzt sich die untere Treibstange 21 aus drei Treibstangenabschnitten 28, 29 und 30 zusammen, welche ebenfalls in gleicher Weise über Zwischenabschnitte 31, 32 verbunden sind, und zwar unter Ausbildung von Schlitzen 27, in welche die betreffenden Enden der Zwischenabschnitte 31, 32 eintreten und dort verstemmt sind. Die beiden äußeren Treibstangenabschnitte 22 und 30 bilden endseitig je einen Riegel 33 bzw. 34 aus.

Wie den Zeichnungen zu entnehmen ist, sind die Riegel 33, 34 asymmetrisch zum Schließleisten-Querschnitt angeordnet und bilden dadurch je einen frontseitigen Freiraum F. Dies erlaubt es, die zugehörigen, im Querschnitt winkelförmig gestalteten Schließbleche 52, 53 auszubilden, daß zwischen Schließblechvorderkante 52', 53' und Riegeleintrittsöffnung 54, 55 ein vergrößertes Stegmaß x realisiert ist, was zu einer erhöhten Stabilität der Schließbleche 52, 53 führt. Ein solcher Fall liegt vor, wenn die Schließblechvorderkante 52', 53' mit der Schließleistenvorderkante fluchtet.

In der ausgeschlossenen Riegelstellung, vgl. Fig. 3 in Verbindung mit Fig. 13, fluchtet das Stirnende 32' des verzahnten Treibstangen-Zwischenabschnittes 32 mit der Trennstelle T, so daß der Schließleisten-Abschnitt 5'' zusammen mit dem Treibstangen-Zwischenabschnitt 32 in einem Arbeitvorgang durch Sägen abgetrennt werden kann.

Der Treibstangen-Zwischenabschnitt 32 gemäß Fig. 13 unterscheidet sich gegenüber den in anderen Figuren aufgezeigten Abschnitten darin, daß er randseitig eine abgeänderte Zahnung 58 besitzt. Entsprechend sind Schlitze 27 mit einer Gegenzahnung 59 versehen, so daß der verzahnte Zwischenabschnitt 32 mit seiner Zahnung 58 formschlüssig in die Gegenzahnung 59 des Schlitzes 27 eingelegt werden kann. Analog können auch die weiteren Zwischenabschnitte eine entsprechende randseitige Zahnung ausbilden, die mit Gegenzahnungen 59 der Schlitze 27 zusammenwirkt.

Im Bereich der Schließgliedeintrittsöffnungen 9 bis 12 sind die Treibstangen 20, 21 bzw. deren Treibstangenabschnitte 23, 28, 29 querschnittsreduziert gestaltet, und zwar durch entsprechenden Ausschnitt 23', 28', 29'. Die querschnittsreduzierten Zonen Z1, Z2, Z3 tangieren dabei die Schließgliedeintrittsöffnungen 9 bis 12. Im Bereich der Schließgliedeintrittsöffnung 11 erfährt die querschnittsreduzierte Zone Z2 des Treibstangenabschnittes 28 eine Stützung gegen Ausbiegen in Querrichtung durch den schlitz/zapfengegführten Rahmen 14. Eine Eine weitere Abstützung erhält diese Zone Z2 durch eine Schließleisten-Befestigungsschraube 51, welche eine Öffnung der Schließleiste 5 durchgreift und eine Gleitführung für die verschmälerte Zone Z2 der Treibstange bildet.

Die Schließgliedeintrittsöffnungen 9 und 12 sind in einem längsgestreckten Rahmen 35 vorgesehen. An der einen Längsseite ist dieser stufenförmig abgesetzt. Der betreffende Längsrand 35' durchgreift eine Ausnehmung 36 des U-Schenkels 7, welche Ausnehmung sich bis in den U-Steg 6 fortsetzt, vgl. insbesondere Fig. 10 und 11. In Querrichtung ist der Rahmen 35 mittels Zapfen 37 geführt, die beidseitig der Schließgliedeintrittsöffnung 9 bzw. 12 in Fortsätzen des Rahmens 35 vorgesehen sind und die in Querschlitze 38 des U-Steges 6 eingreifen. Die Querverstellung erfolgt jedoch im Gegensatz zur ersten Ausgestaltung mittels Exzenter 39, deren exzentrisch angeordnete Zapfen 39' Längsschlitze 40 in den Endbereichen des Rahmens 35 durchgreifen. Die Exzenter 39 sind mit einer Werkzeugeingriffsöffnung 39'' ausgestattet. Durch Verdrehen der Exzenter 39 kann daher eine Querverlagerung des Rahmens 35 vorgenommen werden, um beispielsweise die Schließgliedeintrittsöffnungen 9, 12 in die entsprechende Position zum zugehörigen Schließglied zu bringen. Auch diese Rahmen 35 stützen die querschnittsreduzierten Zonen der zugehörigen Treibstangenabschnitte 28, 29 gegen seitliches Ausbiegen.

Bezüglich der oberen Treibstange 20 handelt es sich um die erste Treibstange, während die untere die zweite Treibstange 21 ist. Der Anlenkpunkt 41 für den Betätigungshebel 19 befindet sich an der zweiten Treibstange 21, welche gegenläufig zur ersten Treibstange 20 geführt ist. Gebildet ist der Anlenkpunkt 41 von einem Gelenkzapfen. In den Treibstangenabschnitten 22, 23, 24 der ersten Treibstange 20 befinden sich von schließleistenseitigen Zapfen 43 durchgriffene Langlöcher 42, deren Endbereiche Bewegungsendanschläge 42', 42'' bilden. Auch die Treibstangenabschnitte 28, 29, 30 der zweiten Treibstange 21 sind mit Langlöchern 44 ausgestattet mit von ihren Endbereichen gebildeten Bewegungsendanschlägen 44' und 44'', welche ebenfalls von schließleistenseitigen Zapfen 43 durchgriffen sind. In der eingeschwenkten Stellung des Betätigungshebels 19 liegen die Treibstangen 20, 21 an den zweiten Bewegungsendanschlägen 42'' bzw. 44'' an, vgl. hierzu insbesondere Fig. 3. Das bedeutet, daß die Bewegungsendanschläge 42'' bzw. 44'' an den ihnen zugeordneten Zapfen 43 anliegen. Der Abstand zwischen den ersten Bewegungsendanschlägen 42', 44' und den zweiten Bewegungsendanschlägen 42'' und 44'' entspricht dem Verlagerungshub der Treibstangen 20, 21 und demgemäß dem Schließweg der Riegel 33, 34.

An dem Betätigungshebel 19 greift ein Lenker 45 an. Bezüglich des Anlenkpunktes handelt es sich um einen Gelenkzapfen 46. Das andere Ende des Lenkers 45 ist über einen Gelenkzapfen 47 gelenkig mit der ersten Treibstange 20 verbunden. Die Länge des Griffabschnittes A, vom Gelenkzapfen 46 bis zum freien Ende des Betätigungshebels 19 gemessen, ist beim Ausführungsbeispiel mehr als doppelt so groß wie die Länge des Anlenkabschnittes B des Betätigungshebels 19. Ferner ist die Länge des Lenkers 45 größer als diejenige des Griffabschnittes A. Aufgenommen ist der Lenker 45 zwischen dem Betätigungshebel 19 und der Schließleistenrückseite. Der dadurch entstehende Abstandsraum ist mittels einer mit dem U-Schenkel 7 fluchtenden Griffabwinklung 48 überbrückt. Für diese bildet die Schließleiste 5 im Bereich des U-Schenkels 7 und des Steges 6 eine Aussparung 49 zur eingeschwenkten Lagerung des Betätigungshebels 19 aus. Die Aussparung 49 ist so groß, daß zwischen der Griffabwinklung 48 und der ihr gegenüberliegenden Randkante der Aussparung 49 ein Eingriffsraum R geschaffen ist, welcher randseitig von der Griffabwinklung 48 demgemäß begrenzt ist. Hierdurch ist bei in Schließstellung befindlichen Riegeln der Hintergriff zur Griffabwinklung 48 gegeben, um den Betätigungshebel 19 zur Herbeiführung der Entriegelungsstellung umlegen zu können. Der betreffende Lenker 45 ist laschenartig ausgebildet. Er besitzt einen etwa mit der Randkante des Eingriffsraumes R fluchtenden Freischnitt 50.

Es stellt sich folgende Wirkungsweise ein:

Soll der Kantriegelbeschlag in seine Offenstellung gebracht werden, so ist der Betätigungshebel 19 an seiner Griffabwinklung 48 zu hintergreifen und in Abwärtsrichtung zu schwenken. Hierbei wird aufgrund der mit geringerer Reibung geführten ersten Treibstange 20, also die obere, diese in Abwärtsrichtung verlagert, wobei der Anlenkpunkt 41 seine Position relativ zur Schließleiste 5 nicht verändert. Es wird dadurch nach Zurücklegen eines Schwenkwinkels Alpha von weniger als 90° die Stellung gemäß Fig. 6 erreicht, in welcher die erste Treibstange 20 mit ihren ersten Bewegungsendanschlägen 42' in Verbindung mit den ihnen zugeordneten Zapfen 43 die Abwärtsbewegung der obere Treibstange 20 und damit des Riegels 33 begrenzen. Beim Fortsetzen der Schwenkverlagerung des Betätigungshebels 19 in Abwärtsrichtung verschwenkt der Betätigungshebel 19 um den Gelenkzapfen 46 und verlagert demgemäß den Anlenkpunkt 41 mit der zweiten Treibstange 21 in Aufwärtsrichtung, wobei der Riegel 34 außer Eingriff tritt. Begrenzt ist die Schwenkverlagerung des Betätigungshebels 19 dadurch, daß die ersten Bewegungsendanschläge 44' die ihnen zugeordneten Zapfen 43 beaufschlagen. Der Standflügel 1 kann somit geöffnet werden.

Zum Feststellen des Standflügels 1 in seiner Schließstellung ist eine entgegengesetzt gerichtete Schwenkverlagerung des Betätigungshebels 19 vorzunehmen. Hierbei wird über den Lenker 45 vorerst die erste, also obere Treibstange 20 in Aufwärtsrichtung verlagert, bis die zweiten Bewegungsendanschläge 42''zur Wirkung gelangen.

Danach findet ein Verschwenken des Betätigunghebels 19 um den Gelenkzapfen 46 statt, verbunden mit einer Abwärtsverlagerung des Anlenkpunktes 41 und damit der zweiten, also unteren Treibstange 21. Deren Abwärtsverlagerung ist dann ebenfalls begrenzt durch die zweiten Bewegungsendanschläge 44'' in Verbindung mit den ihnen zugeordneten Zapfen 43. Dann ist der Betätigungshebel 19 so weit verschwenkt, daß dessen Griffabwinklung 48 mit dem zugehörigen Schenkel 7 der Schließleiste 5 fluchtet.

## Patentansprüche

1. Kantriegelbeschlag mit durch Verlagerung einer Treibstange (20, 21) endseitig ein- und ausfahrbarem Riegel (33, 34) und mit einem an einem Anlenkpunkt (41) widergelagerten eine Griffabwinklung (48) aufweisenden Betätigungshebel (19) und einem daran und an der Treibstange (20) angelenkten Lenker (45), wobei der Anlenkpunkt (41) an einer zweiten, zu ersten (20) gegenläufig betätigbaren Treibstange (21) sitzt und die Widerlagerungen von Bewegungsendanschlägen (42', 42", 44', 44") der Treibstangen (20, 21) ausgebildet sind,
**dadurch gekennzeichnet, dass** die Treibstange (20, 21) rückwärtig einer U-förmigen Schließleiste (5) geführt ist, welche eine Aussparung (49) besitzt zur eingeschwenkten Lagerung des Betätigungshebels (19), wobei der Betätigungshebel (19) zwischen sich und der Schließleistenrückseite den Lenker (45) aufnimmt und den dadurch entstandenen Abstandsraum mittels der mit dem U-Schenkel (7) fluchtenden Griffabwinklung (48) überbrückt.

2. Kantriegelbeschlag nach Anspruch 1, **dadurch gekennzeichnet, dass** die Treibstangen (20, 22) in der eingeschwenkten Hebelstellung an zweiten Bewegungsendanschlägen (42", 44") anliegen.

3. Kantriegelbeschlag nach Anspruch 2, **dadurch gekennzeichnet, dass** die ersten und zweiten Bewegungsendanschläge (42', 42", 44', 44") von Langlöchern (42, 44) in den Treibstangen (20, 21) und davon aufgenommenen Zapfen (43) gebildet sind.

4. Kantriegelbeschlag nach einem der vorhergehenden Ansprüche, **dadurch gekennzeichnet, dass** die Treibstangen (20, 21) im Bereich der Schließgliedeintrittsöffnungen (9 bis 12) querschnittsverringert ausgebildet sind und rückwärtig die Schließgliedeintrittsöffnungen flankieren.

5. Kantriegelbeschlag nach einem der vorhergehenden Ansprüche, **dadurch gekennzeichnet, dass** mindestens eine Schließgliedeintrittsöffnung (9, 11, 12) in einem quer zur Schließleistenerstreckung verstellbaren Rahmen (14, 35) angeordnet ist.

6. Kantriegelbeschlag nach Anspruch 5, **dadurch gekennzeichnet, dass** der Rahmen (14) an seinen die Schließleiste (5) beidseitig der Riegeleintrittsöffnung (11) untergreifenden Fortsätzen Querschlitze (15) aufweist, die jeweils einen Zapfen (16) der Schließleiste (5) aufnehmen.

7. Kantriegelbeschlag nach Anspruch 5 **dadurch gekennzeichnet, dass** der Rahmen (35) an seinen die Schließleiste (5) beidseitig der Riegeleintrittsöffnung (9, 12) untergreifenden Fortsätzen Zapfen (37) trägt, die jeweils in einen Querschlitz (38) der Schließleiste (5) eingreifen.

8. Kantriegelbeschlag nach einem der Ansprüche 5 bis 7, **dadurch gekennzeichnet, dass** die Querverstellung mittels Exzenter (39) durchführbar ist.

9. Kantriegelbeschlag nach einem der vorhergehenden Ansprüche, **dadurch gekennzeichnet, dass** die Treibstange (20,21) zahnstangenprofilierte Zwischenabschnitte (25, 26, 31, 32) besitzt, welche abgelängt formschlüssig mit den anschließenden Treibstangenabschnitten verstemmt oder eingelegt sind.

10. Kantriegelbeschlag nach einem der vorhergehenden Ansprüche, **dadurch gekennzeichnet, dass** der Betätigungshebel (19) zwischen sich und der Schließleistenrückseite den Lenker (45) aufnimmt und den dadurch entstandenen Abstandsraum mittels einer mit dem U-Schenkel (7) fluchtenden Griffabwinklung (48) überbrückt.

11. Kantriegelbeschlag nach einem der vorhergehenden Ansprüche, **gekennzeichnet durch** einen im U-Steg (6) belassenen Eingriffsraum (R), welcher randseitig von der Griffabwinklung (48) begrenzt ist.

12. Kantriegelbeschlag nach einem der vorhergehenden Ansprüche, **dadurch gekennzeichnet, dass** der laschenartig ausgebildete Lenker (45) einen etwa mit der Randkante des Eingriffraumes (R) fluchtenden Freischnitt (50) besitzt.

13. Kantriegelbeschlag nach einem der vorhergehenden Ansprüche, **dadurch gekennzeichnet, dass** die Länge des Griffabschnittes (A) des Betätigungshebels (19) mehr als doppelt so groß ist wie die Länge des Anlenkabschnittes (B).

14. Kantriegelbeschlag nach einem der vorhergehenden Ansprüche, **dadurch gekennzeichnet, dass** die Länge des Lenkers (45) größer ist als diejenige des Griffabschnittes (A).

15. Kantriegelbeschlag nach einem der vorhergehenden Ansprüche, **dadurch gekennzeichnet, dass** der Riegel (33, 34) asymmetrisch zum Schließleisten-Querschnitt angeordnet ist und insbesondere einen frontseitigen Freiraum (F) ausbildet.

16. Kantriegelbeschlag nach einem der vorhergehenden Ansprüche, **gekennzeichnet durch** eine Schließleisten-Befestigungsschraube (51), an welcher sich die verschmälerte Zone (Z2) der Treibstange (21) gleitend abstützt.

## Claims

1. Edge-mounted bolt fitting having a bolt (33, 34) which can be retracted and extended at the ends by the displacement of a driving rod (20, 21), and having an actuating lever (19), which is supported at a point of articulation (41) and has an angle-out grip (48), and a link (45), which is articulated on the actuating lever and on the driving rod (20), the point of articulation (41) being seated on a second driving rod (21), which can be actuated in the opposite direction to the first (20), and the abutments being formed by movement end stops (42', 42'', 44', 44'') of the driving rods (20, 21), **characterized in that** the driving rod (20, 21) is guided at the rear of a U-shaped locking bar (5) which has a recess (49) for holding the actuating lever (19) in the pivoted-in position, the actuating lever (19) accommodating the link (45) between itself and the rear side of the locking bar and bridging the resulting space by means of the angle-out grip (48), which is aligned with the U-leg (7).

2. Edge-mounted bolt fitting according to Claim 1, **characterized in that**, in the pivoted-in lever position, the driving rods (20, 21) butt against second movement end stops (42'', 44'').

3. Edge-mounted bolt fitting according to Claim 2, **characterized in that** the first and second movement end stops (42', 42'', 44', 44'') are formed by slots (42, 44) in the driving rods (20, 21) and pins (43) which are accommodated thereby.

4. Edge-mounted bolt fitting according to one of the preceding claims, **characterized in that** the driving rods (20, 21) have a reduced cross-section in the region of the locking-member entry openings (9 to 12) and flank the locking-member entry openings at the rear.

5. Edge-mounted bolt fitting according to one of the preceding claims, **characterized in that** at least one locking-member entry opening (9, 11, 12) is disposed in a frame (14, 35) which can be adjusted transversely to the extent of the locking bar.

6. Edge-mounted bolt fitting according to Claim 5, **characterized in that**, on its extensions engaging beneath the locking bar (5) on both sides of the bolt-entry opening (11), the frame (14) has transverse slots (15) which each accommodate a pin (16) of the locking bar (5).

7. Edge-mounted bolt fitting according to Claim 5, **characterized in that**, on its extensions engaging beneath the locking bar (5) on both sides of the bolt-entry opening (9, 12), the frame (35) carries pins (37) which each engage in a transverse slot (38) of the locking bar (5).

8. Edge-mounted bolt fitting according to one of Claims 5 to 7, **characterized in that** the transverse displacement can be carried out by means of eccentrics (39).

9. Edge-mounted bolt fitting according to one of the preceding claims, **characterized in that** the driving rod (20, 21) has rack-profiled intermediate portions (25, 26, 31, 32) which, cut to length, are positively secured to or integrated into the adjoining driving-rod portions.

10. Edge-mounted bolt fitting according to one of the preceding claims, **characterized in that** the actuating lever (19) accommodates the link (45) between itself and the rear side of the locking bar and bridges the resulting spacing by means of an angle-out grip (48), which is aligned with the U-leg (7).

11. Edge-mounted bolt fitting according to one of the preceding claims, **characterized by** an engagement space (R) which is left in the U-crosspiece (6) and is bounded at the periphery by the angle-out grip (48).

12. Edge-mounted bolt fitting according to one of the preceding claims, **characterized in that** the link (45), which is formed in the manner of a link plate, has a cutout (50) which is aligned approximately with the peripheral edge of the engagement space (R).

13. Edge-mounted bolt fitting according to one of the preceding claims, **characterized in that** the length of the grip portion (A) of the actuating lever (19) is more than double the length of the articulation portion (B).

14. Edge-mounted bolt fitting according to one of the preceding claims, **characterized in that** the length of the link (45) is greater than that of the grip portion (A).

15. Edge-mounted bolt fitting according to one of the preceding claims, **characterized in that** the bolt (33, 34) is disposed asymmetrically in relation to the locking-bar cross-section and forms, in particular, a free space (F) at the front.

16. Edge-mounted bolt fitting according to one of the preceding claims, **characterized by** a locking-bar fastening screw (51) on which the narrowed zone (Z2) of the driving rod (21) is supported for sliding action.

## Revendications

1. Armature pour verrou de chant, avec un verrou (33,34) pouvant entrer et sortir à une extrémité, par le déplacement d'une barre mobile (20, 21), et avec un levier de manoeuvre (19) comportant un coude de préhension (48) et fixé à un point d'articulation (41), et un bras (45) articulé sur le levier de manoeuvre (19) et sur la barre mobile (20), le point d'articulation (41) se trouvant sur une deuxième barre mobile (21) manoeuvrable en sens inverse de la première barre mobile (20), et les contre-butées étant formées de butées de fin de course (42', 42", 44', 44") des barres mobiles (20, 21), **caractérisée en ce que** les barres mobiles (20, 21) sont guidées à l'arrière d'une barre de fermeture (5) en forme de U, qui comporte un évidement (49) pour la réception avec pivotement du levier de manoeuvre (19), ce levier de manoeuvre (19) recevant le bras (45) entre lui-même et la face arrière de la baguette de fermeture et reliant l'espace de séparation créé ainsi, au moyen du coude de préhension (48) aligné sur le montant en U (7).

2. Armature pour verrou de chant selon la revendication 1, **caractérisée en ce que** dans la position pivotée du levier, les barres mobiles (20, 21) sont en contact avec des deuxièmes butées de fin de course (42", 44").

3. Armature pour verrou de chant selon la revendication 2, **caractérisée en ce que** les premières et deuxièmes butées de fin de course (42', 42", 44', 44") sont formées par des trous oblongs (42, 44) percés dans les barres mobiles (20, 21) et par des tenons (43) logés dans ces dernières.

4. Armature pour verrou de chant selon l'une des revendications précédentes, **caractérisée en ce que** les barres mobiles (20, 21) ont une section transversale réduite dans la zone des ouvertures d'entrée de l'élément de fermeture (9 à 12) et accompagnent à l'arrière les ouvertures d'entrée de l'élément de fermeture.

5. Armature pour verrou de chant selon l'une des revendications précédentes, **caractérisée en ce qu'**au moins une ouverture d'entrée de l'élément de fermeture (9, 11, 12) est disposée dans un cadre (14, 35) réglable, perpendiculairement à l'extension de la baguette de fermeture.

6. Armature pour verrou de chant selon la revendication 5, **caractérisée en ce que** le cadre (14) présente au niveau de sa baguette sur ses prolongements saisissant par en dessous la baguette de fermeture (5), des deux côtés de l'ouverture d'entrée de verrou (11), des fentes transversales (15) qui reçoivent chacune un tenon (16) de la baguette de fermeture (5).

7. Armature pour verrou de chant selon la revendication 5, **caractérisée en ce que** le cadre (35) comporte, au niveau de sa baguette sur ses prolongements saisissant par en dessous la baguette de fermeture (5), des deux côtés de l'ouverture d'entrée de verrou (9, 12), des tenons (37) qui pénètrent chacun dans une fente transversale (38) de la baguette de fermeture (5).

8. Armature pour verrou de chant selon l'une des revendications 5 à 7, **caractérisée en ce que** le réglage transversal peut être effectué au moyen d'excentriques (39).

9. Armature pour verrou de chant selon l'une des revendications précédentes, **caractérisée en ce que** la barre mobile (20, 21) comporte des sections intermédiaires à profil de crémaillère (25, 26, 31, 32), lesquelles, mises à longueur, sont matées avec ou posées par crabotage, avec correspondance de forme, sur les sections de barre mobile voisines.

10. Armature pour verrou de chant selon l'une des revendications précédentes, **caractérisée en ce que** le levier de manoeuvre (19) loge le bras (45) entre lui-même et le côté arrière de la baguette de fermeture, et relie l'espace de séparation ainsi créé, au moyen du coude de préhension (48) aligné sur le montant en U (7).

11. Armature pour verrou de chant selon l'une des revendications précédentes, **caractérisée par** un espace de pénétration (R) laissé dans une âme en U (6), cet espace étant limité du côté des bords par le coude de préhension (48).

12. Armature pour verrou de chant selon l'une des revendications précédentes, **caractérisée en ce que** le bras (45) en forme d'éclisse comporte une section libre (50) sensiblement alignée sur l'arête de bord de l'espace de pénétration (R).

13. Armature pour verrou de chant selon l'une des revendications précédentes, **caractérisée en ce que** la longueur de la section de préhension (A) du levier de manoeuvre (19) est plus de deux fois plus grande que la longueur de la section articulée (B).

14. Armature pour verrou de chant selon l'une des revendications précédentes, **caractérisée en ce que** la longueur du bras (45) est plus grande que celle de la section de préhension (A).

15. Armature pour verrou de chant selon l'une des revendications précédentes, **caractérisée en ce que** le verrou (33, 34) est disposé de façon asymétrique par rapport à la section transversale de la baguette de fermeture et crée en particulier un espace libre (F) du côté avant.

16. Armature de chant de verrou selon l'une des revendications précédentes, **caractérisée par** une vis de fixation de la baguette de fermeture (51), sur laquelle la zone resserrée (Z2) de la barre mobile (21) s'appuie en coulissant.
